# EUROPÄISCHE PATENTSCHRIFT

(11) **EP 1 531 713 B1**
(45) Veröffentlichungstag und Bekanntmachung des Hinweises auf die Patenterteilung: **28.12.2011**
(21) Anmeldenummer: 03792397.6
(22) Anmeldetag: 20.08.2003
(51) Int. Cl.: A47L 15/42

(54) **VERFAHREN ZUM ANPASSEN EINES SPÜLPROGRAMMS IN EINER GESCHIRRSPÜLMASCHINE UND GESCHIRRSPÜLMASCHINE**
METHOD FOR ADAPTING A RINSING PROGRAM IN A DISHWASHER MACHINE, AND CORRESPONDING DISHWASHER MACHINE
PROCEDE D'ADAPTATION D'UN PROGRAMME DE LAVAGE DANS UN LAVE-VAISSELLE ET LAVE-VAISSELLE

(30) Priorität: 21.08.2002 DE 10238302
(43) Veröffentlichungstag der Anmeldung: 25.05.2005
(73) Patentinhaber: BSH Bosch und Siemens Hausgeräte GmbH, 81739 München (DE)
(72) Erfinder: ROSENBAUER, Michael, 86756 Reimlingen (DE)
(86) Internationale Anmeldenummer: PCT/EP2003/009243
(87) Internationale Veröffentlichungsnummer: WO 2004/017808

(56) Entgegenhaltungen:
- DE-A- 3 533 098
- DE-A- 19 512 011
- FR-A- 2 438 016

## Beschreibung

Die Erfindung betrifft ein Verfahren zum Anpassen eines Spülprogramms in einer Geschirrspülmaschine sowie eine Geschirrspülmaschine zur Verwendung dieses Verfahrens.

Neben der herkömmlichen Verwendung von Geschirrspülmittel, welches in Pulverform vorliegt und in eine zumeist in der Tür einer Geschirrspülmaschine befindlichen Spülmittelabgabevorrichtung eingebracht und von dieser zu einem vorbestimmten Zeitpunkt ausgebracht wird und neben der Verwendung von flüssigem Klarspüler, der ebenfalls in eine zumeist in der Tür einer Geschirrspülmaschine befindlichen Spülmittelabgabevorrichtung eingebracht und von dieser zu einem vorbestimmten Zeitpunkt und in einer vorbestimmten Menge ausgebracht wird und neben der Verwendung von granulatförmigem Salz zum Enthärten des Wassers, das in einem speziellen Salzvorratsbehälter einer Enthärtungseinrichtung mit einem Ionenaustauscher eingefüllt wird, sind seit einiger Zeit Mittel in tablettenförmiger oder gelförmiger Darreichungsform bekannt, welche nicht nur das eigentliche Spülmittel sondern auch diejenigen Bestandteile enthalten, die als Verbrauchsstoffe während einer Spülphase notwendig sind. So sind beispielsweise seit einiger Zeit Kombinationsprodukte, sogenannte "3 in 1 Tabs" oder "3 in 1 Gels" bekannt, die neben dem Geschirrspülmittel auch die unterschiedlichen Spülmittelzusätze - den Klarspüler und eine Chemikalie, die die Funktion der Enthärtungseinrichtung ersetzt, beinhalten. Nach der Vorstellung der Hersteller dieser Tabs oder Gels finden deren jeweiligen Bestandteile genau zu dem Zeitpunkt während des Spülprogrammablaufs Einsatz, an dem diese Bestandteile ihre optimale Wirkung entfalten.

Bei der Verwendung von Tabs oder Gels mit einer entsprechenden Chemikalie, die die Funktion der Enthärtungseinrichtung ersetzt, tritt der Nachteil auf, dass die in den Tabs oder Gels befindliche Chemikalienmenge nicht auf alle Wasserhärtegrade abgestimmt ist, so dass jeweils regional bedingt, die Verwendung von Tabs oder Gels entweder den Härtegrad zu sehr reduziert oder den Härtegrad nicht ausreichend reduziert. Insbesondere die Verwendung von Wasser mit nicht ausreichend reduzierter Wasserhärte führt zu einer geringeren Wirksamkeit des Spülmittels und des Klarspülmittels ergibt dadurch ein wesentlich verschlechtertes Reinigungs- und Trocknungsergebnis.

Als Folge dieser Verwendung der Tabs oder Gels kann der Benutzer der Geschirrspülmaschine feststellen, dass die Reinigungsleistung und/oder die Trocknungsleistung nicht befriedigend ist und führt dieses Ergebnis in vielen Fällen ursächlich auf die Geschirrspülmaschine zurück, obwohl die Ursache hauptsächlich in der Verwendung der Tabs oder Gels liegt.

Aus der DE 35 33 098 A1 ist eine Vorrichtung zum Enthärten von Wasser beschrieben. Am Zulauf und/oder am im Auslauf eines Behälters mit lonenaustauschermasse sind Sensoren angeordnet, welche gegen das Regeneriermittel sensibel sind. Aus dem Unterschied der Leitfähigkeit des am Zulauf eintretenden Wassers und am Auslauf austretenden Wassers kann auf ein ausreichendes Regenerieren geschlossen werden und der Regeneriervorgang beendet werden. Außerdem kann mit den Sensoren, welche am Eingang des Behälters mit lonenaustauschermasse, direkt im Regeneriermittel-Behälter oder in der Verbindungsleitung zwischen dem Behälter und Behälter angeordnet sind, geprüft werden, ob überhaupt noch Salzlösung mit entsprechender Konzentration vorhanden ist. Diese Salzanzeige kann dazu benutzt werden, das Programm auszusetzen oder den Regeneriervorgang zu überbrücken.

Aufgabe der vorliegenden Erfindung ist es daher, ein Verfahren bereitzustellen, welches es erlaubt, den Spülprogrammablauf einer Geschirrspülmaschine so anzupassen, dass auch bei Verwendung von Kombinationsspülmittel eine befriedigende Reinigungs- und Trocknungsleistung erzielt wird.

Diese Aufgabe wird durch das erfindungsgemäße Verfahren mit den Merkmalen gemäß Anspruch 1 und durch eine Geschirrspülmaschine mit den Merkmalen des Anspruchs 9 gelöst. Vorteilhafte Weiterbildungen der Erfindungen sind in den Unteransprüchen gekennzeichnet.

Bei dem erfindungsgemäßen Verfahren zum Anpassen eines Spülprogramms in einer Geschirrspülmaschine wird bei Verwendung von Kombinationsspülmittel, wie etwa Tabs oder Gel, bei Feststellung des Fehlens von Salz und bei ausgeschalteter Enthärtungseinrichtung und bei Betrieb der Geschirrspülmaschine die Benutzung von Tabs oder Gel festgestellt und der Spülprogrammablauf ohne Einwirkung des Benutzers angepasst, wobei die Enthärtungseinrichtung trotz ausgeschaltetem Zustand zur Enthärtung des Wassers in Betrieb genommen wird. Dadurch erfolgt eine Anpassung an die Verwendung des Tabs oder Gels. Durch die Salzmangelfeststellung in Verbindung mit einer ausgeschalteten Enthärtungseinrichtung und mit dem Betrieb der Geschirrspülmaschine kann die Benutzung von Tabs oder Gels festgestellt werden, wofür nach der Erfindung zum Erreichen einer befriedigende Reinigungs- und Trocknungsleistung eine Anpassung des Spülprogramms ohne Einwirkung des Benutzers vorgesehen ist.

Nach einem bevorzugten Merkmal der Erfindung wird während des Spülprogramms eine Salzmangelanzeige trotz ausgeschaltetem Zustand der Enthärtungseinrichtung in Betrieb genommen.

Durch die mit der Erfindung ermöglichte Verwendung von enthärtetem Wasser zur Reinigung und zum Klarspülen wird eine bessere Wirksamkeit dieser Zugabemittel erreicht. Die trotz ausgeschaltetem Zustand in Betrieb genommene Salzmangelanzeige zeigt vorteilhaft dem Benutzer den Sonderfall in der Reinigungshandlung an.

Mit der vorliegenden Erfindung ist es gelungen, ein Verfahren bereitzustellen, welches es erlaubt, den Spülprogrammablauf einer Geschirrspülmaschine so anzupassen, dass auch bei Verwendung von Kombinationsspülmittel eine befriedigende Reinigungs- und Trocknungsleistung erzielt wird.

Zweckmäßigerweise wird das Fehlen von Salz mittels eines zu geringen Füllstandes an Salz in einem Salzvorratsbehälter festgestellt. Damit wird ein üblicherweise ohnehin vorhandener Sensor für eine weitere vorteilhafte Maßnahme verwendet.

Nach einer vorteilhaften Ausführungsform der Erfindung wird das Fehlen von Salz mittels eines Sensors zur Messung der Eigenschaften der Spülflotte festgestellt. Nicht enthärtetes Wasser hat außer dem höheren Härtegrad auch einen anderen ph-Wert als enthärtetes Wasser. Daher ist vorteilhafterweise der Sensor zur Messung der Eigenschaften der Spülflotte ein ph-Wert-Sensor oder ein Wasserhärte-Sensor.

Mit einem derartigen Sensor kann bei einem Vergleich mit einem vorgegebenen Wert die Resthärte des eingefüllten Wassers festgestellt werden. Daher wird in besonders vorteilhafter Weise bei Feststellung des Fehlens von Salz während des Spülprogramms die Enthärtungseinrichtung trotz ausgeschaltetem Zustand zur Enthärtung des Wassers entsprechend des festgestellten ph-Wertes auf einen Mindestwert in Betrieb genommen und gegebenenfalls eine Salzmangelanzeige trotz ausgeschaltetem Zustand in Betrieb genommen. Da bekannt ist, dass die in den Tabs oder Gels enthaltene Chemikalie, die die Funktion der Enthärtungseinrichtung ersetzen soll bis etwa 25 °dH wirkt, beträgt bestimmungsgemäß der Mindesthärtegrad etwa 25° dH.

Die oben genannte Aufgabe wird durch eine erfindungsgemäße Geschirrspülmaschine zur Verwendung eines Verfahrens nach einem der vorherigen Ansprüche gelöst, wobei vorteilhafterweise ein ph-Wert-Sensor oder ein Wasserhärte-Sensor zur Messung der Eigenschaften der Spülflotte angeordnet ist.

Mit der vorliegenden Erfindung ist es gelungen, ein Verfahren bereitzustellen, welches es erlaubt, den Spülprogrammablauf einer Geschirrspülmaschine so anzupassen, dass auch bei Verwendung von Kombinationsspülmittel eine befriedigende Reinigungs- und Trocknungsleistung erzielt wird.

## Patentansprüche

1. Verfahren zum Anpassen eines Spülprogramms in einer Geschirrspülmaschine mit einer Enthärtungseinrichtung,
**dadurch gekennzeichnet, dass**
bei Feststellung des Fehlens von Salz und bei ausgeschalteter Enthärtungseinrichtung und bei Betrieb der Geschirrspülmaschine die Benutzung von Tabs oder Gel festgestellt wird und der Spülprogrammablauf ohne Einwirkung des Benutzers angepasst wird, wobei die Enthärtungseinrichtung trotz ausgeschaltetem Zustand zur Enthärtung des Wassers in Betrieb genommen wird.

2. Verfahren nach Anspruch 1, **dadurch gekennzeichnet, dass** während des Spülprogramms eine Salzmangelanzeige trotz ausgeschaltetem Zustand der Enthärtungseinrichtung in Betrieb genommen wird.

3. Verfahren nach Anspruch 1 oder 2, **dadurch gekennzeichnet, dass** die trotz ausgeschaltetem Zustand in Betrieb genommene Salzmangelanzeige dem Benutzer den Sonderfall in der Reinigungshandlung anzeigt.

4. Verfahren nach Anspruch 1 bis 3, **dadurch gekennzeichnet, dass** das Fehlen von Salz mittels eines zu geringen Füllstandes an Salz in einem Salzvorratsbehälter festgestellt wird.

5. Verfahren nach Anspruch 1 bis 3, **dadurch gekennzeichnet, dass** das Fehlen von Salz mittels eines Sensors zur Messung der Eigenschaften der Spülflotte festgestellt wird.

6. Verfahren nach Anspruch 5, **dadurch gekennzeichnet, dass** der Sensor zur Messung der Eigenschaften der Spülflotte ein pH-Wert-Sensor oder ein Wasserhärte-Sensor ist.

7. Verfahren nach Anspruch 6, **dadurch gekennzeichnet, dass** bei Feststellung des Fehlens von Salz während des Spülprogramms die Enthärtungseinrichtung trotz ausgeschaltetem Zustand zur Enthärtung des Wassers entsprechend des festgestellten ph-Wertes auf einen Mindestwert in Betrieb genommen wird und dass gegebenenfalls eine Salzmangelanzeige trotz ausgeschaltetem Zustand in Betrieb genommen wird.

8. Verfahren nach Anspruch 7, **dadurch gekennzeichnet, dass** der Mindesthärtegrad etwa 25° dH beträgt.

9. Geschirrspülmaschine zur Verwendung eines Verfahrens nach einem der vorherigen Ansprüche.

10. Geschirrspülmaschine nach Anspruch 9, **dadurch gekennzeichnet, dass** ein pH-Wert-Sensor oder ein Wasserhärte-Sensor zur Messung der Eigenschaften der Spülflotte angeordnet ist.

## Claims

1. Method of adapting a rinsing program in a dishwasher with a softener, **characterised in that** on detection of the absence of salt and with the softener switched off and during operation of the dishwasher the use of tabs or gel is detected and the rinsing program sequence is adapted without action on the part of the user, wherein the softener is placed in operation for softening the water notwithstanding the switched-off state.

2. Method according to claim 1, **characterised in that** during the rinsing program a salt deficiency indicator is placed in operation notwithstanding the switched-off state of the softener.

3. Method according to claims 1 or 2, **characterised in that** the salt deficiency indicator placed in operation notwithstanding the switched-off state indicates to the user the special case in the cleaning treatment.

4. Method according to any one of claims 1 to 3, **characterised in that** the absence of salt is detected by means of a too-low filling state of salt in a salt reservoir.

5. Method according to any one of claims 1 to 3, **characterised in that** the absence of salt is detected by means of a sensor for measuring the characteristics of the rinsing solution.

6. Method according to claim 5, **characterised in that** the sensor for measuring the characteristics of the rinsing solution is a pH value sensor or a water hardness sensor.

7. Method according to claim 6, **characterised in that** on detection of the absence of salt during the rinsing process the softener, notwithstanding the switched-off state, is placed in operation for softening the water in correspondence with the ascertained pH value to a minimum value and optionally a salt deficiency indicator is placed in operation notwithstanding the switched-off state.

8. Method according to claim 7, **characterised in that** the minimum degree of hardness is approximately 25° dH.

9. Dishwasher for the use of a method according to any one of the preceding claims.

10. Dishwasher according to claim 9, **characterised in that** the a pH value sensor or a water hardness sensor for measuring the characteristics of the rinsing solution is arranged.

## Revendications

1. Procédé d'adaptation d'un programme de lavage dans un lave-paisselle comprenant un dispositif d'adoucissement,
**caractérisé en ce que**,
en cas de détermination d'un manque de sel et dans le cas où le dispositif d'adoucissement est désactivé et dans le cas où le lave-vaisselle fonctionne, l'utilisation de pastilles ou de gel est déterminée et le déroulement du programme de lavage est adapté sans intervention de l'utilisateur, le dispositif d'adoucissement étant activé pour adoucir l'eau malgré l'état désactivé.

2. Procédé selon la revendication 1, **caractérisé en ce qu'**un indicateur de manque de sel est mis en marche pendant le programme de lavage malgré l'état désactivé du dispositif d'adoucissement.

3. Procédé selon la revendication 1 ou 2, **caractérisé en ce que** l'indicateur de manque de sel mis en marche malgré l'état désactivé indique à l'utilisateur le cas particulier dans l'opération de nettoyage.

4. Procédé selon les revendications 1 à 3, **caractérisé en ce que** le manque de sel est déterminé grâce à un niveau de sel trop bas dans un réservoir de sel.

5. Procédé selon les revendications 1 à 3, **caractérisé en ce que** le manque de sel est déterminé au moyen d'un capteur de mesure des caractéristiques de l'eau de lavage.

6. Procédé selon la revendication 5, **caractérisé en ce que** le capteur de mesure des caractéristiques de l'eau de lavage est un capteur de pH ou un capteur de dureté de l'eau.

7. Procédé selon la revendication 6 **caractérisé en ce que**, en cas de détermination d'un manque de sel pendant le programme de lavage, le dispositif d'adoucissement est activé sur une valeur minimale, malgré l'état désactivé, en fonction du pH déterminé, afin d'adoucir l'eau et **en ce que**, le cas échéant, un indicateur de manque de sel est mis en marche, malgré l'état désactivé.

8. Procédé selon la revendication 7, **caractérisé en ce que** le degré de dureté minimal est d'environ 25° dH.

9. Lave-vaisselle pour l'utilisation d'un procédé selon l'une des revendications précédentes.

10. Lave-vaisselle selon la revendication 9, **caractérisé en ce qu'**un capteur de pH ou un capteur de dureté de l'eau est placé pour mesurer les caractéristiques de l'eau de lavage.
